# FASCICULE DE BREVET EUROPEEN

(11) **EP 1 805 731 B1**
(45) Date de publication et mention de la délivrance du brevet: **19.02.2020**
(21) Numéro de dépôt: 05810816.8
(22) Date de dépôt: 10.10.2005
(51) Int. Cl.: G07F 9/06

(54) **MACHINE A PIECES A RECEPTACLE DE PIECES DE MONNAIE AMOVIBLE**
MIT WECHSELBARER MÜNZAUFNAHME AUSGESTATTETE GELDHANDHABUNGSEINHEIT
MONEY HANDLING UNIT PROVIDED WITH A REMOVABLE COIN RECEPTACLE

(30) Priorité: 11.10.2004 FR 0452331
(43) Date de publication de la demande: 11.07.2007
(73) Titulaire: Parkeon, 75015 Paris (FR)
(72) Inventeur: PAGET, Jean-Marc, 25370 Rochejean (FR); MANDY, Damien, F-25660 Fontain (FR); ARIFON, Jean, F-25410 Saint Vit (FR)
(74) Mandataire: Lavoix
(86) Numéro de dépôt international: PCT/FR2005/050834
(87) Numéro de publication internationale: WO 2006/040493

(56) Documents cités:
- EP-A- 0 201 427
- EP-A- 0 320 335
- GB-A- 807 880
- GB-A- 2 320 604
- US-A- 3 292 849
- PATENT ABSTRACTS OF JAPAN vol. 1997, no. 03, 31 mars 1997 (1997-03-31) & JP 08 287341 A (ALPHA CORP), 1 novembre 1996 (1996-11-01)

## Description

La présente invention concerne la sécurisation de la collecte par échange de réceptacle dans les machines disposant d'un réceptacle de stockage de pièces de monnaie amovible.

Il existe de nombreuses machines équipées d'un réceptacle de pièces de monnaies amovible ou fixe (tirelires ou coffres) pour le stockage des pièces de monnaie introduites par les utilisateurs. On peut citer par exemple des téléphones publics, des distributeurs de produits, des distributeurs de tickets, des machines de gestion du stationnement de type horodateurs, etc ... Par exemple, le document GB 2 320 604 A décrit une machine à pièces à réceptacle de pièces de monnaie amovible, comportant une structure fixe avec un boîtier, un réceptacle amovible comprenant un orifice pour l'insertion des pièces, et une trappe d'accès à l'intérieur du boîtier mobile entre une position ouverte et une position fermée.

On comprend par ailleurs que lorsque ces machines sont installées sur des lieux publics, elles sont particulièrement vulnérables aux actes de vandalisme. Ainsi, des précautions particulières doivent être prises pour protéger le contenu du réceptacle de stockage des pièces.

En outre, des protections spécifiques doivent être prises pour sécuriser les opérations de collecte de la monnaie par des opérateurs, et plus précisément pour éviter des tentatives frauduleuses des opérateurs lors de l'exécution de ces opérations. Par exemple, le document EP 0 201 427 A divulgue un réceptacle muni d'un volet d'obturation déplaçable de sa position d'ouverture vers sa position de fermeture lorsque le réceptacle est extrait du carter qui constitue la machine.

On s'intéressera plus particulièrement dans la suite à ce type de protections spécifiques.

Les opérations à mettre en œuvre lors de la collecte de la monnaie dépendent du type de machine, ou plus exactement du type de réceptacle utilisé :
- Dans le cas d'un réceptacle de pièces de monnaie fixe, il est nécessaire de transférer l'ensemble des pièces contenues dans le réceptacle vers un équipement spécifique de collecte ;
- Dans le cas d'un réceptacle de pièces de monnaie amovible, communément appelé tirelire mobile, l'opération de collecte s'opère par l'échange du réceptacle. L'opérateur de collecte remplace le réceptacle, qui contient de la monnaie, par un réceptacle vide. L'accès à la tirelire mobile est possible par la manœuvre d'une trappe de collecte équipant la machine.

On comprend aisément que le deuxième cas présente beaucoup plus d'avantages en terme de sécurité lors de la collecte, puisque l'opérateur n'a pas à manipuler directement les pièces de monnaie.

Néanmoins, par construction, les tirelires mobiles comportent un orifice par lequel les pièces de monnaie introduites par l'utilisateur entrent dans la tirelire.

Pour éviter que des opérateurs de collecte ne soient tentés d'extraire par cet orifice les pièces de monnaie après extraction de la tirelire mobile, il est connu d'équiper ces tirelire mobiles d'un volet d'obturation qui doit venir obturer l'orifice pendant les opérations de collecte, de telle sorte qu'à aucun moment l'opérateur ne puisse être en contact direct avec la monnaie.

Dans les solutions existantes, l'obturation de l'orifice par le volet mobile s'effectue :
- soit par une opération spécifique effectuée par l'agent de collecte avant le retrait de la tirelire mobile de la machine,
- soit automatiquement dans le mouvement de retrait de la tirelire mobile de la machine par l'agent de collecte,

Dans les deux cas, il existe une période de temps indéfinie entre l'ouverture de la trappe donnant accès à la tirelire mobile et le retrait proprement dit de la tirelire, période pendant laquelle l'orifice n'est pas obturé par le volet d'obturation. Ainsi, dans les solutions existantes, il existe toujours un risque de fraude par les opérateurs pendant l'opération de collecte.

La présente invention a pour but de pallier aux inconvénients précédents en proposant une machine à pièces du type comportant un réceptacle de pièces de monnaie amovible, permettant une collecte sûre des pièces contenues dans le réceptacle.

Plus précisément, la présente invention a pour objet une machine à pièces à réceptacle de pièces de monnaie amovible, du type comportant une structure fixe comprenant un boîtier et un réceptacle de pièces de monnaies amovible comprenant un orifice pour l'insertion des pièces et un volet d'obturation mobile entre une position d'ouverture dans laquelle l'orifice est accessible et une position de fermeture dans laquelle l'orifice est obturé, le réceptacle comprenant des moyens d'actionnement du volet d'obturation et le boîtier comprenant des moyens de guidage destinés à coopérer avec les moyens d'actionnement, caractérisée en ce que ladite structure fixe comprend en outre une trappe d'accès à l'intérieur du boîtier mobile entre une position ouverte et une position fermée, ledit réceptacle étant destiné à être inséré dans la trappe formant structure d'accueil, et en ce que lesdits moyens de guidage coopèrent avec lesdits moyens d'actionnement lors du mouvement de la trappe de sa position fermée vers sa position ouverte, pour engendrer simultanément le mouvement du volet depuis sa position d'ouverture vers sa position de fermeture.

Avantageusement, lesdits moyens de guidage coopèrent en outre avec lesdits moyens d'actionnement lors du mouvement de la trappe de sa position ouverte vers sa position fermée, pour engendrer simultanément le mouvement du volet depuis sa position de fermeture vers sa position d'ouverture.

La présente invention apporte ainsi un niveau de sécurité des fonds collectés supérieur aux dispositifs existants en liant l'action d'obturation de l'orifice d'entrée des pièces du réceptacle à l'action d'ouverture de la trappe de collecte et inversement.

Dans l'invention, lesdits moyens d'actionnement comprennent un doigt solidaire en translation du volet d'obturation, le doigt étant mobile en translation le long d'une fente de guidage, et les moyens de guidage du boîtier comportent une rainure recevant et guidant ledit doigt lors du mouvement de la trappe en entraînant simultanément le déplacement du doigt en translation le long de la fente de guidage.

Dans une mise en œuvre possible, le réceptacle comporte un mécanisme d'ouverture/fermeture du volet d'obturation dit « une fois », ce mécanisme n'autorisant qu'un seul cycle d'ouverture/fermeture du volet d'obturation opéré sur un même réceptacle et lié au mouvement de la trappe.

Selon un autre mode de réalisation possible, le réceptacle comporte un système d'insertion/retrait dit « une fois », ce système n'autorisant qu'un seul cycle d'insertion/retrait du réceptacle dans ou depuis la trappe opéré sur un même réceptacle.

Avantageusement, le système d'insertion/retrait dit « une fois », est armé manuellement, avant utilisation du réceptacle, par action sur une tige d'armement interne au réceptacle.

Dans le cadre de ce mode de réalisation, le volet d'obturation du réceptacle comporte de préférence une tige s'étendant longitudinalement dans le plan du volet et solidaire dans le mouvement de translation du volet d'obturation, et le réceptacle comporte, sur une paroi latérale orthogonale à la direction de translation du volet d'obturation, un orifice latéral destiné à autoriser le passage d'une extrémité libre de la tige lorsque le volet d'obturation est déplacé en translation vers sa position d'ouverture.

En outre, le réceptacle comporte préférentiellement un pêne de verrouillage destiné à empêcher l'ouverture du volet d'obturation lorsque le réceptacle a été retiré de la trappe.

Avantageusement, le réceptacle comporte en outre :
- une tringle mobile en translation le long d'une paroi latérale et destinée d'une part, au déclenchement dudit système d'insertion/retrait « une fois », et d'autre part, à l'actionnement dudit pêne de verrouillage pour libérer le volet d'obturation;
- un orifice inférieur en regard d'une extrémité de la tringle;
et la trappe comporte dans son fond, au niveau d'une paroi inférieure, un doigt de déclenchement destiné à pénétrer dans ledit orifice inférieur lors de la mise en place du réceptacle dans la trappe, et provoquer le déplacement en translation de ladite tringle.

La trappe formant structure d'accueil peut comporter en outre un verrou de volet empêchant l'ouverture du volet d'obturation tant que la trappe est en position ouverte ou pas encore suffisamment fermée.

Dans ce cas, le verrou de volet consiste de préférence en une plaque destinée à s'étendre parallèlement à la paroi latérale du réceptacle portant l'orifice latéral, ladite plaque étant susceptible d'être déplacée en translation par le mouvement de la trappe, et comportant une ouverture destinée à laisser libre ou bloquer le passage de la tige.

Quel que soit le mode de réalisation, la machine à pièces peut comporter en outre un système de serrure pour verrouiller/déverrouiller la trappe d'accès dans sa position fermée.

L'invention sera mieux comprise au vu de la description suivante de deux exemples de réalisation non limitatifs, faite en référence aux figures annexées, dans lesquelles :
- la figure 1 illustre une machine à pièces conforme à un premier mode de réalisation possible de la présente invention avant insertion d'un réceptacle amovible ;
- la figure 2 montre la coopération des éléments de la machine à pièces de la figure 1 lors de l'insertion du réceptacle amovible ;
- la figure 3 montre la coopération des éléments de la machine à pièces de la figure 1 dans une position intermédiaire de la trappe d'accès ;
- la figure 4 montre la coopération des éléments de la machine à pièces de la figure 1 après insertion du réceptacle et fermeture de la trappe d'accès ;
- les figures 5 et 6 montrent un réceptacle à pièces selon un deuxième mode de réalisation possible, avec un volet d'obturation en position respectivement fermée et partiellement ouverte ;
- les figures 7a et 7b sont des vues partielles de l'intérieur du réceptacle selon le deuxième mode de réalisation ;
- les figures 8a à 8c illustrent schématiquement la mise en place du réceptacle dans la machine conformément au deuxième mode de réalisation ;
- les figures 9a à 9c illustrent schématiquement les opérations de déverrouillage du volet d'obturation pour le réceptacle selon le second mode de réalisation ;
- la figure 10 illustre schématiquement le positionnement relatif des différents éléments une fois que le réceptacle selon le second mode de réalisation a été mis en place dans la machine et que la trappe formant structure d'accueil a été refermée ;
- la figure 11 illustre schématiquement l'opération de retrait du réceptacle selon le second mode de réalisation.

La machine à pièces selon le premier mode de réalisation illustrée sur les différentes figures 1 à 4 comporte :
- d'une part, une structure fixe comprenant un boîtier 1 et une trappe d'accès 2 formant une structure d'accueil pour un réceptacle de pièces de monnaie ;
- d'autre part, un réceptacle de pièces de monnaie amovible 3 destiné à être inséré ou extrait du boîtier 1 lors des opérations de collecte de fonds.

La trappe d'accès 2 à l'intérieur du boîtier est mobile, ici par pivotement, entre une position ouverte dans laquelle un réceptacle peut être extrait ou inséré, et une position fermée dans laquelle personne n'a plus accès à l'intérieur du boîtier 1.

Le réceptacle de pièces de monnaie 3 comporte un orifice 4 (voir figures 3 et 4) pour permettre l'insertion de pièces par un utilisateur de la machine, ainsi qu'un volet d'obturation 5 mobile entre une première position dite de fermeture dans laquelle le volet d'obturation empêche l'accès à l'orifice 4, et une deuxième position, dite d'ouverture, dans laquelle l'orifice 4 est accessible.

Comme on peut le voir d'après les figures 1 à 4, le volet d'obturation 5 doit assurer sa fonction d'obturation de l'orifice 4 dès lors que le réceptacle est en dehors du boîtier 1 (cas de la figure 1) ou que la trappe d'accès 2 est dans une position telle que l'orifice 4 est accessible depuis l'extérieur (cas de la figure 2).

Dans l'exemple représenté, le volet d'obturation 5 est une plaque montée mobile en translation dans un plan parallèle ou confondu au plan de l'ouverture 4, le mouvement de translation entre les deux positions d'ouverture ou de fermeture précitées étant obtenu par le déplacement d'un moyen d'actionnement du volet d'obturation, comprenant ici un doigt 6 solidaire en translation du volet d'obturation 5. Le déplacement en translation du doigt 6 est délimité par la longueur d'une fente 7 de guidage du doigt 6. La longueur de la fente est déterminée de façon à ce que, lorsque le doigt vient en butée contre les extrémités de cette fente de guidage, le volet d'obturation 5 se trouve dans l'une ou l'autre des deux positions d'ouverture ou de fermeture définies précédemment.

Le boîtier 1 comporte quant à lui, au niveau de sa paroi supérieure interne 8, des moyens de guidage constitués ici d'une rainure 9, ces moyens de guidage étant destinés à coopérer avec les moyens d'actionnement 6 du volet d'obturation lorsque le réceptacle 3 est à l'intérieur du boîtier 1. Plus précisément, la forme, la taille et la disposition inclinée de la rainure 9 sont adaptées pour recevoir le moyen d'actionnement 6 du réceptacle amovible 3 lors de la fermeture de la trappe 2, et pour entraîner le doigt 6, lors de son déplacement le long de la rainure 9, dans un mouvement de translation le long de la fente de guidage 7, entraînant simultanément le déplacement en translation du volet d'obturation 5. Les caractéristiques de la rainure 9 sont de préférence adaptées pour que l'ouverture, même partielle de l'orifice 4 ne puisse commencer que lorsque cet orifice n'est plus accessible depuis l'extérieur, même si la trappe est encore partiellement ouverte.

Avantageusement, la machine à pièces est également équipée d'un système de serrure non représenté (clé mécanique, badge d'identification, biométrie, clé électronique...) pour verrouiller/déverrouiller la trappe d'accès 2 dans sa position fermée.

Dans l'exemple de réalisation proposé selon le premier mode de réalisation, la séquence des opérations de collecte du réceptacle amovible se décompose de la façon suivante, la machine à pièces étant dans l'état représentée à la figure 4 (trappe d'accès fermée, volet d'obturation 5 en position d'ouverture):
- L'agent de collecte s'identifie à l'aide d'un identifiant logique ou mécanique;
- La machine autorise ou non l'accès à la trappe 2, en fonction de l'identification présentée par l'agent ;
- Si l'accès est autorisé, la trappe est déverrouillée, l'agent de collecte peut ouvrir la trappe d'accès et procéder à l'échange du réceptacle par un réceptacle vide.

La séquence d'extraction du réceptacle proprement dite est décomposée comme suit :
- L'agent de collecte fait basculer la trappe d'accès 2 autour de son axe de rotation ;
- Lors de ce mouvement d'ouverture de la trappe, le doigt 6 est guidé dans la rainure 9 et se déplace en translation dans la fente de guidage 7, entraînant simultanément le déplacement du volet d'obturation depuis sa position d'ouverture vers sa position de fermeture. La figure 3 illustre une position intermédiaire de la trappe d'accès 2 dans laquelle on voit le volet d'obturation partiellement ouvert;
- La trappe 2 continue à basculer sur son axe de rotation jusqu'à ce que le doigt 6 s'échappe de la rainure 9. La trappe 2 étant en position ouverte stable, le volet d'obturation 5 est complètement fermé.

L'échange du réceptacle plein par un nouveau réceptacle vide est alors possible en toute sécurité puisque l'orifice 4 du réceptacle plein est complètement obturé.

La séquence de mise en place d'un nouveau réceptacle vide se décompose par les étapes successives suivantes, l'état initial de la machine étant celui de la figure 1 :
- La trappe d'accès 2 est stable en position ouverte et faisant un angle de l'ordre de 45° par rapport à la verticale;
- Le nouveau réceptacle amovible et vide 3 est mis en place dans la trappe d'accès, alors que le volet d'obturation 5 est en position fermée;
- L'agent de collecte fait basculer la trappe d'accès 2 autour de son axe de rotation;
- Lors de ce mouvement de fermeture de la trappe, le doigt 6 vient s'engager dans la rainure 9, puis est guidé dans cette rainure dans un mouvement de translation entraînant simultanément le déplacement en translation du volet d'obturation (voir figure 2) ;
- Lorsque la trappe a atteint sa position fermée (figure 4), le volet d'obturation 5 est complètement ouvert, en regard d'une ouverture non représentée du boîtier, de manière à permettre à un utilisateur d'introduire des pièces par l'orifice 4;
- La machine verrouille la trappe d'accès 2.

Ainsi, grâce à l'invention, l'action de fermeture/ouverture de la trappe d'accès 2 pilote simultanément l'ouverture/la fermeture du volet d'obturation, ce qui permet à un opérateur de collecte de récupérer en un seul geste un réceptacle sécurisé (orifice obturé). L'invention permet donc, outre la sécurisation face à des problèmes de fraudes lors des opérations de collecte, de simplifier l'ergonomie, et d'augmenter la rapidité des opérations de collecte.

Pour accroître la sécurité de l'ensemble, le réceptacle est avantageusement équipé d'un mécanisme d'ouverture/fermeture dit « une fois », ce mécanisme n'autorisant qu'un seul cycle d'ouverture/fermeture du volet d'obturation 5 opéré sur un même réceptacle. Un tel mécanisme n'est pas représenté ici, mais est par exemple décrit dans la demande de brevet EP-A 0 320 335. Ce mécanisme consiste en des moyens mécaniques situés à l'intérieur du réceptacle, accessibles uniquement par une personne autorisée à ouvrir le réceptacle.

Associé à la machine selon l'invention, un tel mécanisme n'autorisera ainsi qu'une seule fermeture et une seule ouverture de la trappe d'accès accueillant un même réceptacle. Ainsi, après extraction d'un réceptacle plein, il est impossible à une personne non autorisée d'actionner à nouveau les moyens d'actionnement 6. Seule une personne autorisée peut venir réarmer le mécanisme de manière à permettre une nouvelle utilisation du réceptacle.

Dans certains cas, il peut être intéressant de permettre à l'agent de collecte de ne pas retirer le réceptacle de pièces amovible, même lorsqu'il a ouvert la trappe. Cela peut par exemple s'avérer nécessaire dans le cas où la trappe formant structure d'accueil reçoit, en plus du réceptacle amovible à pièces, un réceptacle amovible à billets, et que seul le réceptacle à billets soit à retirer lors du passage de l'agent de collecte. Pour permettre à l'agent de collecte de refermer la trappe sans retirer le réceptacle à pièces, il est nécessaire de prévoir un système dit «une fois» qui agisse non pas au niveau de l'ouverture/fermeture du volet d'obturation 5, comme dans le premier mode de réalisation décrit précédemment, mais au niveau de l'insertion/retrait du réceptacle dans la trappe, de manière à n'autoriser qu'une seule insertion suivie d'un seul retrait d'un même réceptacle. Un deuxième mode de réalisation conforme à la présente invention va à présent être décrit en référence aux figures 5 à 11, qui montrent les modifications apportées, d'une part, au niveau du réceptacle à pièces, et d'autre part, au niveau de la machine, pour conserver la possibilité de lier le mouvement du volet d'obturation 5 au mouvement de la trappe, tout en déportant le système « une fois » sur l'action insertion/retrait du réceptacle à pièces.

Comme visible sur les figures 5 et 6, on retrouve le réceptacle amovible à pièces 3 muni d'un orifice 4 pour l'insertion des pièces, du volet d'obturation 5, et du doigt 6 formant moyens d'actionnement du volet, mobile en translation le long d'une fente de guidage 7, décrits précédemment dans le cadre du premier mode de réalisation.

De manière différente, le volet d'obturation 5 comporte en outre une tige 10 s'étendant longitudinalement dans le plan du volet d'obturation 5, solidaire dans le mouvement de translation du volet. Lorsque le volet d'obturation 5 est dans sa position de fermeture (figure 5), la tige 10 est entièrement logée à l'intérieur du réceptacle 3. Le réceptacle 3 présente en outre, dans l'une de ses parois latérales 30 orthogonales à la direction de translation du volet d'obturation 5, un orifice latéral 31 autorisant le passage de l'extrémité libre de la tige 10 à l'extérieur du réceptacle 3 lorsque le volet d'obturation 5 est mû en translation vers sa position d'ouverture (figure 6).

Le réceptacle amovible 3 comporte en outre, dans ce deuxième mode de réalisation, comme le montrent les figures 7a et 7b :
- un système d"insertion/retrait 32 dit « une fois », destiné à n'autoriser qu'un seul cycle insertion/retrait du réceptacle dans ou depuis la trappe ;
- un pêne de verrouillage 33, destiné à empêcher l'ouverture du volet d'obturation 5 lorsque le réceptacle 3 a été retiré de la trappe ;
- une tringle 34 mobile en translation le long d'une paroi latérale du réceptacle (ici, la paroi latérale 35 opposée à la paroi latérale 30 portant l'orifice 31 pour le passage de la tige 10), cette tringle 34 étant notamment destinée au déclenchement du système « une fois » 32 et à l'actionnement du pêne de verrouillage 33, comme cela sera explicité plus loin ;
- un orifice inférieur 36 en regard d'une extrémité de la tringle 34.

Comme le montrent les figures 8a à 8c, la trappe 2 formant structure d'accueil comprend quant à elle dans son fond, au niveau de sa paroi inférieure 20, un doigt de déclenchement 21 destiné à pénétrer dans l'orifice inférieur 36 du réceptacle lorsque le réceptacle 3 est mis en place dans la trappe 2, selon la direction indiquée par la flèche F₁ (figures 8a et 8b). Ce doigt de déclenchement 21 va provoquer le déplacement en translation de la tringle 34 selon la flèche F₂ visible sur la figure 8c. Cette translation de la tringle 34 va provoquer d'une part, le déclenchement du système d'insertion/retrait « une fois » 32, et d'autre part, l'actionnement du pêne de verrouillage 33 pour libérer le mouvement du volet d'obturation 5.

Plus précisément, avant utilisation d'un réceptacle à pièces 3 vide, le système d'insertion/retrait « une fois » 32 est armé manuellement par action sur une tige d'armement 37 interne au réceptacle (voir figures 7a et 7b). Cette opération d'armement est effectuée par une personne habilitée distincte des opérateurs de collecte proprement dits. Le système d'insertion/retrait « une fois » 32 se présente sous la forme d'une pièce 32a pivotant autour d'un axe 38. Une fois armé, le système d'insertion/retrait « une fois » est dans la position indiquée sur les figures 7b, 8a et 9a, position dans laquelle, la tige d'armement 37 vient en appui contre la pièce 32a. Le mouvement de la tringle 34 dans la direction de la flèche F₂ (figure 8c ou figure 9b) va ensuite déclencher (c'est-à-dire rendre opérationnel) le système d'insertion/retrait « une fois » 32. Ce mouvement de la tringle est limité en translation par un pion 39a s'étendant transversalement par rapport à la tringle 34 venant en butée sur l'extrémité d'une ouverture 39b de forme oblongue dans la tringle 34 (voir figure 8c). En outre, dans la position opérationnelle du système «une fois », la tige d'armement vient en appui contre la tringle 34 (voir figure 9b).

Après retrait du réceptacle par un agent de collecte, le réceptacle ne pourra être remis en place sans avoir été auparavant vidé de ces pièces par une personne habilitée, qui pourra ensuite réarmer le système pour une nouvelle utilisation du réceptacle. En effet, un orifice 34a (référencé sur figures 9ab et 9c) est prévu sur la tringle 34, lequel orifice vient se mettre en regard de la tige d'armement 37 lorsque la tringle 34 est déplacée en translation dans le sens inverse à la flèche F₂ au moment du retrait du réceptacle. La tige d'armement 37 pénètre dans cet orifice, de sorte qu'il n'est plus possible de déclencher à nouveau le système une fois sans avoir réarmé au préalable le système. Ce réarmement consiste à tirer manuellement sur la tige d'armement 37 de façon à la sortir de l'orifice 34a.

L'action de la tringle 34 sur le pêne de verrouillage 33 est quant à elle explicitée par les figures 9a à 9c. Le pêne de verrouillage 33 se présente sous la forme d'une tige longitudinale dont une extrémité est en appui sur la tringle 34, l'autre extrémité libre présentant une tête 40 de diamètre plus grand que la tige 33. Lorsque le volet 5 est en position verrouillée (figure 9a), la tête 40 est en prise dans une rainure 41 solidaire du volet dont la largeur est inférieure au diamètre de la tête 40, empêchant toute désolidarisation de la tête avec la rainure. Le pêne de verrouillage est maintenu dans cette position de repos grâce à un ressort de rappel 42. Lors du mouvement de translation de la tige 34 (flèche F₂ sur figure 9b), la tige longitudinale 33 est également déplacée de façon à sortir la tête 40 de la rainure 41. Le volet d'obturation peut ainsi être désolidarisé du pêne de verrouillage 33 et devient libre pour être déplacé vers la position d'ouverture (flèche F₄ sur figure 9c).

Le déplacement du volet d'obturation 5 vers sa position d'ouverture s'effectue selon le principe de l'invention, comme pour le premier mode de réalisation, par fermeture de la trappe 2, grâce à la coopération du doigt 6 avec une rainure de guidage 9 du boîtier (voir figure 10).

Comme cela a été décrit précédemment, c'est l'insertion totale du réceptacle dans la trappe formant structure d'accueil qui permet de libérer le volet d'obturation 5.

Afin d'éviter que le volet d'obturation 5 ne puisse être ouvert alors que la trappe 2 est toujours en position ouverte, ou alors n'est pas encore suffisamment fermée, et par là même, empêcher un agent de collecte de voler des pièces contenues dans le réceptacle à pièces, la trappe 2 formant structure d'accueil comporte en outre un verrou de volet venant prendre le relais du pêne de verrouillage 33 lorsque le réceptacle est en place dans la trappe 2.

Dans le mode de réalisation représenté sur la figure 10, ce verrou de volet consiste en une plaque 43 destinée à s'étendre parallèlement à la paroi latérale 30 du réceptacle lorsque ce dernier est en place. La plaque 43 comporte un profil de came 44 dans sa partie inférieure coopérant avec une pièce 45 fixée au boîtier 1 pour permettre un déplacement en translation de la plaque 43, limité par des pions 46 venant en butée sur une extrémité d'ouvertures oblongues 47 prévues dans la plaque 43. La plaque 43 comporte en outre une ouverture 48 destinée à laisser libre le passage de la tige 10 du réceptacle. Le déplacement de la plaque 43 est piloté par le mouvement de la trappe. Plus précisément, l'action de fermeture de la trappe entraîne le déplacement de la plaque de manière à placer l'ouverture 48 en regard de la tige 10, et permettre la translation de cette dernière lors du déplacement du doigt 6 le long de la rainure 9. La figure 10 illustre le positionnement relatif des différents composants lorsque la trappe a été complètement fermée. Dans ce cas, on voit que le volet d'obturation du réceptacle est complètement ouvert, permettant ainsi la réception des pièces.

A l'inverse, l'action d'ouverture de la trappe basculante va piloter d'abord le début de fermeture du volet d'obturation 5, au moins jusqu'à ce que la tige 10 ne traverse plus l'ouverture 48, puis le mouvement de la plaque 43 de manière à ce que l'ouverture 48 ne soit plus en regard de la tige 10, ce mouvement pouvant s'effectuer simultanément avec la fin du déplacement du volet d'obturation jusqu'à sa position de fermeture. Ainsi, lorsque la trappe a été complètement ouverte, mais que le réceptacle n'a pas encore été retiré, il n'est pas possible d'ouvrir le volet d'obturation 5.

Une fois que le réceptacle a été retiré, c'est le pêne de verrouillage qui vient prendre le relais pour empêcher l'ouverture du volet d'obturation. En effet, comme le montre la figure 11, le mouvement de retrait du réceptacle selon la flèche F₅ autorise, grâce à un ressort de rappel 49, le déplacement de la tringle 34 selon la flèche F₆, ce qui place à nouveau le pêne de verrouillage dans sa position de verrouillage du volet (flèche F₇). Par ailleurs, comme cela a été explicité précédemment, le déplacement de la tringle 34 selon la flèche F₆ va également provoquer un blocage du système « une fois » 32, lequel devra être réarmé manuellement si l'on souhaite réutiliser le réceptacle.

L'exemple de réalisation illustré dans les figures montre l'utilisation d'une trappe d'accès 2 pivotante. Bien entendu, d'autres formes de réalisations peuvent être envisagées sans départir du cadre de l'invention. Notamment, la trappe peut être conçue non pas pivotante, mais mobile dans un mouvement de translation, la forme, taille et disposition de la rainure 9 étant alors adaptées en conséquence. Par ailleurs, la localisation des moyens de guidage 9 au niveau de la paroi supérieure 8 du boîtier 1 est imposée ici par la structure du réceptacle. Bien entendu on peut envisager d'autres emplacements.

## Revendications

1. Machine à pièces à réceptacle de pièces de monnaie amovible, du type comportant une structure fixe comprenant un boîtier (1) et un réceptacle (3) de pièces de monnaies amovible comprenant un orifice (4) pour l'insertion des pièces et un volet d'obturation (5) mobile entre une position d'ouverture dans laquelle l'orifice (4) est accessible et une position de fermeture dans laquelle l'orifice (4) est obturé, le réceptacle comprenant des moyens d'actionnement (6, 7) du volet d'obturation (5) et le boîtier (1) comprenant des moyens de guidage (9) destinés à coopérer avec les moyens d'actionnement (6, 7), **caractérisée en ce que** ladite structure fixe comprend en outre une trappe (2) d'accès à l'intérieur du boîtier mobile entre une position ouverte et une position fermée, ledit réceptacle étant destiné à être inséré dans la trappe (2) formant structure d'accueil, **en ce que** lesdits moyens de guidage (9) sont adaptés pour coopérer avec lesdits moyens d'actionnement (6, 7) lors du mouvement de la trappe (2) de sa position fermée vers sa position ouverte, pour engendrer simultanément le mouvement du volet d'obturation (5) depuis sa position d'ouverture vers sa position de fermeture, **en ce que** lesdits moyens d'actionnement (6, 7) comprennent un doigt (6) solidaire en translation du volet d'obturation (5), le doigt (6) étant mobile en translation le long d'une fente de guidage (7), **en ce que** les moyens de guidage du boîtier comportent une rainure (9) recevant et guidant ledit doigt (6) lors du mouvement de la trappe en entraînant simultanément le déplacement du doigt en translation le long de la fente de guidage (7), et **en ce que** la longueur de la fente de guidage (7) est déterminée de façon à ce que, lorsque le doigt vient en butée contre les extrémités de cette fente de guidage, le volet d'obturation (5) se trouve dans l'une ou l'autre des deux positions d'ouverture ou de fermeture.

2. Machine à pièces selon la revendication 1, **caractérisée en ce que** lesdits moyens de guidage (9) coopèrent en outre avec lesdits moyens d'actionnement (6, 7) lors du mouvement de la trappe de sa position ouverte vers sa position fermée, pour engendrer simultanément le mouvement du volet d'obturation depuis sa position de fermeture vers sa position d'ouverture.

3. Machine à pièces selon l'une quelconque des revendications précédentes, **caractérisée en ce que** le réceptacle (3) comporte un mécanisme d'ouverture/fermeture du volet d'obturation dit « une fois », ce mécanisme n'autorisant qu'un seul cycle d'ouverture/fermeture du volet d'obturation (5) opéré sur un même réceptacle et lié au mouvement de la trappe.

4. Machine à pièces selon l'une quelconque des revendications 1 ou 2, **caractérisée en ce que** le réceptacle (3) comporte un système (32) d'insertion/retrait dit « une fois », ce système n'autorisant qu'un seul cycle d'insertion/retrait du réceptacle dans ou depuis la trappe opéré sur un même réceptacle.

5. Machine à pièces selon la revendication 4, **caractérisée en ce que** le système (32) d'insertion/retrait dit « une fois », est armé manuellement, avant utilisation du réceptacle, par action sur une tige d'armement (37) interne au réceptacle.

6. Machine à pièces selon l'une quelconque des revendications 4 ou 5, **caractérisée en ce que** le volet d'obturation (5) du réceptacle (3) comporte une deuxième tige (10) s'étendant longitudinalement dans le plan du volet et solidaire dans le mouvement de translation du volet d'obturation (5), et **en ce que** le réceptacle (3) comporte, sur une paroi latérale (30) orthogonale à la direction de translation du volet d'obturation (5), un orifice latéral (31) destiné à autoriser le passage d'une extrémité libre de la deuxième tige (10) lorsque le volet d'obturation (5) est déplacé en translation vers sa position d'ouverture.

7. Machine à pièces selon l'une quelconque des revendications 4 à 6, **caractérisée en ce que** le réceptacle (3) comporte en outre un pêne de verrouillage (33) destiné à empêcher l'ouverture du volet d'obturation (5) lorsque le réceptacle (3) a été retirer de la trappe (2).

8. Machine à pièces selon la revendication 7, **caractérisée en ce que** le réceptacle (3) comporte en outre :
- une tringle (34) mobile en translation le long d'une paroi latérale (35) et destinée d'une part, au déclenchement dudit système d'insertion/retrait « une fois » (32), et d'autre part, à l'actionnement dudit pêne de verrouillage (33) pour libérer le volet d'obturation (5) ;
- un orifice inférieur (36) en regard d'une extrémité de la tringle (34) ;
et **en ce que** la trappe (2) comporte dans son fond, au niveau d'une paroi inférieure (20), un doigt (21) de déclenchement destiné à pénétrer dans ledit orifice inférieur (36) lors de la mise en place du réceptacle dans la trappe, et provoquer le déplacement en translation de ladite tringle (34).

9. Machine à pièces selon la revendication 8, **caractérisée en ce que** la trappe (2) formant structure d'accueil comporte en outre un verrou de volet (43) empêchant l'ouverture du volet d'obturation (5) tant que la trappe (2) est en position ouverte ou pas encore suffisamment fermée.

10. Machine à pièces selon la revendication 9, **caractérisée en ce que** le verrou de volet consiste en une plaque (43) destinée à s'étendre parallèlement à la paroi latérale (30) du réceptacle portant l'orifice latéral (31), ladite plaque (43) étant susceptible d'être déplacée en translation par le mouvement de la trappe, et comportant une ouverture (48) destinées à laisser libre ou bloquer le passage de la tige (10).

11. Machine à pièces selon l'une quelconque des revendications précédentes, **caractérisée en ce qu'**elle comporte en outre un système de serrure pour verrouiller/déverrouiller la trappe d'accès dans sa position fermée.

## Patentansprüche

1. Münzen-Apparat für einen tragbaren Geldmünzen-Behälter, des Typs, aufweisend eine feststehende Struktur mit einem Gehäuse (1) und einen tragbaren Geldmünzen-Behälter (3), der aufweist eine Öffnung (4) zum Einwerfen von Münzen und eine Verschließklappe (5), die bewegbar ist zwischen einer Offenposition, in welcher die Öffnung (4) zugänglich ist, und einer Verschließposition, in welcher die Öffnung (4) verschlossen ist, wobei der Behälter Mittel zum Betätigen (6, 7) der Verschließklappe (5) aufweist und das Gehäuse (1) Führungsmittel (9) aufweist, die dazu bestimmt sind, mit den Mitteln zum Betätigen (6, 7) zusammenzuwirken, **dadurch gekennzeichnet**, das die feststehende Struktur ferner eine Zugangs-Falle (2) zum Inneren des Gehäuses aufweist, die bewegbar ist zwischen einer Offenposition und einer Verschließposition, wobei der Behälter dazu bestimmt ist, in die Falle (2) eingesetzt zu werden, die eine Aufnahmestruktur bildet, und dass die Führungsmittel (9) angepasst sind zum Zusammenwirken mit den Mitteln zum Betätigen (6, 7) während der Bewegung der Falle (2) von deren Verschließposition zu deren Offenposition hin zum simultanen Antreiben der Bewegung der Verschließklappe (5) von deren Offenposition zu deren Verschließposition hin, und dass die Mittel zum Betätigen (6, 7) einen Finger (6) aufweisen, der mit der Verschließklappe (5) fest translationsverbunden ist, wobei der Finger (6) entlang einem Führungsschlitz (7) translationsbewegbar ist, und dass die Führungsmittel des Gehäuses eine Nut (9) aufweisen, die den Finger (6) aufnimmt und führt während der Bewegung der Falle unter simultanem Antreiben der Translationsverlagerung des Fingers entlang dem Führungsschlitz (7), und dass die Länge des Führungsschlitzes (7) derart bestimmt ist, dass, wenn der Finger gegen die Enden dieses Führungsschlitzes in Anschlag kommt, die Verschließklappe (5) sich in der einen oder der anderen von der Öffnungsposition und der Schließposition befindet.

2. Münzen-Apparat gemäß Anspruch 1, **dadurch gekennzeichnet, dass** die Führungsmittel (9) ferner mit den Mitteln zum Betätigen (6, 7) zusammenwirken während der Bewegung der Falle von deren Offenposition zu deren Verschließposition hin zum simultanen Antreiben der Bewegung der Verschließklappe von deren Verschließposition zu deren Offenposition hin.

3. Münzen-Apparat gemäß irgendeinem der vorhergehenden Ansprüche, **dadurch gekennzeichnet, dass** der Behälter (3) einen << Einmal >> genannt Öffnungs-/Schließ-Mechanismus aufweist, wobei dieser Mechanismus nur einen einzigen Öffnen-/Schließen-Zyklus der Verschließklappe (5) erlaubt, der an dem gleichen Behälter wirkt und mit der Bewegung der Falle verknüpft ist.

4. Münzen-Apparat gemäß irgendeinem der Ansprüche 1 oder 2, **dadurch gekennzeichnet, dass** der Behälter (3) ein << Einmal >> genannt System (32) zum Einsetzen/Rückholen aufweist, wobei dieses System nur ein einziges Einsetzen/Rückholen des Behälters in die oder aus der Falle erlaubt, das an dem gleichen Behälter wirkt.

5. Münzen-Apparat gemäß Anspruch 4, **dadurch gekennzeichnet, dass** das << Einmal >> genannt System (32) zum Einsetzen/Rückholen vor der Verwendung des Behälters manuell gespannt wird durch die Betätigung einer Spannstange (37) im Inneren des Behälters.

6. Münzen-Apparat gemäß irgendeinem der Ansprüche 4 oder 5, **dadurch gekennzeichnet, dass** die Verschließklappe (5) des Behälters (3) eine zweite Stange (10) aufweist, die sich längs in der Ebene der Klappe erstreckt und mit der Verschließklappe (5) translationsbewegungsfest verbunden ist, und dass der Behälter (3) aufweist, an einer lateralen Wand (30) senkrecht zu der Translationsrichtung der Verschließklappe (5), eine laterale Öffnung (31), die dazu bestimmt, das Passieren eines freien Endes der zweiten Stange (10) zu erlauben, wenn die Verschließklappe (5) zu deren Offenposition hin translationsverlagert wird.

7. Münzen-Apparat gemäß irgendeinem der Ansprüche 4 bis 6, **dadurch gekennzeichnet, dass** der Behälter (3) ferner aufweist einen Verriegelungsriegel (33), der dazu bestimmt ist, das Öffnen der Verschließklappe (5) zu verhindern, wenn der Behälter (3) von der Falle (2) rückgeholt worden ist.

8. Münzen-Apparat gemäß Anspruch 7, **dadurch gekennzeichnet, dass** der Behälter (3) ferner aufweist:
- eine Leiste (34), die entlang einer lateralen Wand (35) translationsbewegbar ist und dazu bestimmt ist, einerseits zum << Einmal >> Auslösen des Systems zum Einsetzen/Rückholen (32) und andererseits zum Betätigen des Verriegelungsriegels (33) zum Freigeben der Verschließklappe (5),
- eine untere Öffnung (36) gegenüber einem Ende der Leiste (34),
und dass die Falle (2) aufweist, in ihrem Boden auf Höhe einer unteren Wand (20), einen Finger (21) zum Auslösen, der dazu bestimmt ist, in die untere Öffnung (36) einzudringen während des Platzierens des Behälters in der Falle und die Translationsverlagerung der Leiste (34) zu bewirken.

9. Münzen-Apparat gemäß Anspruch 8, **dadurch gekennzeichnet, dass** die Falle (2), die eine Verriegelungsstruktur bildet, ferner aufweist eine Klappenverriegelung (43), die das Öffnen der Verschließklappe (5) verhindert solange die Falle (2) in der Offenposition ist oder noch nicht genügend geschlossen ist.

10. Münzen-Apparat gemäß Anspruch 9, **dadurch gekennzeichnet, dass** die Klappenverriegelung besteht aus einer Platte (43), die dazu bestimmt ist, sich parallel zu der lateralen Wand (30) des Behälters zu erstrecken, der die laterale Öffnung (31) trägt, wobei die Platte (43) imstande ist, translationsverlagert zu werden durch die Bewegung der Falle, und eine Öffnung (48) aufweist, dazu bestimmt, das Passieren der Stange (10) zuzulassen oder zu blockieren.

11. Münzen-Apparat gemäß irgendeinem der vorhergehenden Ansprüche, **dadurch gekennzeichnet, dass** er ferner aufweist ein Schlosssystem zum Verriegeln/Entriegeln der Zugangs-Falle in deren Verschließposition.

## Claims

1. Coin machine comprising a removable coin receptacle, of the type comprising a fixed structure comprising a housing (1) and a removable coin receptacle (3) comprising an orifice (4) for inserting the coins and a shutter (5) which can be moved between an open position in which the orifice (4) is accessible and a closed position in which the orifice (4) is closed, the receptacle comprising means (6, 7) for actuating the shutter (5) and the housing (1) comprising guide means (9) intended to co-operate with the actuating means (6, 7), **characterised in that** said fixed structure further comprises a hatch (2) for access to the interior of the housing, which hatch can be moved between an open position and a closed position, said receptacle being intended to be inserted into the hatch (2) forming a receiving structure, **in that** said guide means (9) are adapted to co-operate with said actuating means (6, 7) during the movement of the hatch (2) from its closed position to its open position and to simultaneously generate the movement of the shutter (5) from its open position to its closed position, **in that** said actuating means (6, 7) comprise a finger (6) integral in translation with the shutter (5), the finger (6) being movable in translation along a guide slot (7), **in that** the guide means of the housing comprise a groove (9) which receives and guides said finger (6) during the movement of the hatch while simultaneously causing the finger to be displaced in translation along the guide slot (7), and **in that** the length of the guide slot (7) is determined so that, when the finger abuts against the ends of this guide slot, the shutter (5) is located in one or the other of the two open or closed positions.

2. Coin machine according to claim 1, **characterised in that** said guide means (9) further co-operate with said actuating means (6, 7) during the movement of the hatch from its open position to its closed position, in order to simultaneously generate the movement of the shutter from its closed position to its open position.

3. Coin machine according to either of the preceding claims, **characterised in that** the receptacle (3) comprises a so-called "single-use" mechanism for opening/closing the shutter, this mechanism only allowing one single opening/closing cycle of the shutter (5) performed on the same receptacle and linked to the movement of the hatch.

4. Coin machine according to either claim 1 or claim 2, **characterised in that** the receptacle (3) comprises a so-called "single-use" insertion/removal system (32), this system only allowing one single insertion/removal cycle of the receptacle into or from the hatch performed on the same receptacle.

5. Coin machine according to claim 4, **characterised in that** the so-called "single-use" insertion/removal system (32) is set manually, before use of the receptacle, by action on a setting rod (37) inside the receptacle.

6. Coin machine according to either claim 4 or claim 5, **characterised in that** the shutter (5) of the receptacle (3) comprises a second rod (10) which extends longitudinally in the plane of the shutter and is integral in the translational movement of the shutter (5), and **in that** the receptacle (3) comprises, on a side wall (30) orthogonal to the direction of translation of the shutter (5), a lateral orifice (31) intended to allow the passage of a free end of the second rod (10) when the shutter (5) is displaced in translation towards its open position.

7. Coin machine according to any one of claims 4 to 6, **characterised in that** the receptacle (3) further comprises a locking bolt (33) intended to prevent the shutter (5) from opening when the receptacle (3) has been removed from the hatch (2).

8. Coin machine according to claim 7, **characterised in that** the receptacle (3) further comprises:
- a bar (34) movable in translation along a side wall (35) and intended for triggering said "single-use" insertion/removal system (32) and for actuating said locking bolt (33) to release the shutter (5);
- a lower orifice (36) opposite one end of the bar (34);
and **in that** the hatch (2) has, in its base, on a lower wall (20), a trigger finger (21) intended to penetrate into said lower orifice (36) when the receptacle is put in place in the hatch and to cause the translational displacement of said bar (34).

9. Coin machine according to claim 8, **characterised in that** the hatch (2) forming the receiving structure further comprises a shutter lock (43) preventing the shutter (5) from opening as long as the hatch (2) is in the open position or not yet sufficiently closed.

10. Coin machine according to claim 9, **characterised in that** the shutter lock consists of a plate (43) intended to extend parallel to the side wall (30) of the receptacle supporting the side orifice (31), said plate (43) being capable of being displaced in translation by the movement of the hatch, and comprising an opening (48) intended to permit or to block the passage of the rod (10).

11. Coin machine according to any one of the preceding claims, **characterised in that** it further comprises a lock system for locking/unlocking the access hatch in its closed position.
